# FASCICULE DE BREVET EUROPEEN

(11) **EP 1 378 619 B1**
(45) Date de publication et mention de la délivrance du brevet: **11.11.2015**
(21) Numéro de dépôt: 02370029.7
(22) Date de dépôt: 05.07.2002
(51) Int. Cl.: E04G 21/32

(54) **Dispositif de sécurité destiné à être posé sous une couverture pour des interventions en hauteur**
Sicherheitsvorrichtung für den Einbau unter einer Dachabdeckung für Arbeiten in grösseren Höhen
Safety device which is intended to be fixed under a roof covering for works at great height

(43) Date de publication de la demande: 07.01.2004
(73) Titulaire: D.E.S.B.I, 59100 Roubaix (FR)
(72) Inventeur: Jolibois, François Yves, 59100 Roubaix (FR)
(74) Mandataire: Tournel, Jean Louis

(56) Documents cités:
- WO-A1-02/48480
- DE-A- 3 148 046
- DE-U- 8 814 815
- DE-U- 20 008 053
- DE-U- 29 612 634
- US-A- 3 964 771

## Description

L'invention se rapporte à une toiture munie d'un dispositif de sécurité destiné à être posé sous une couverture pour des interventions en hauteur.

Par exemple, lorsque les couvreurs doivent intervenir en hauteur, il est souvent obligatoire que ceux-ci assurent leur sécurité en s'accrochant en un point fixe du bâtiment.

On connaît, à cet effet, un dispositif de sécurité (FR-A-2.750.464) destiné notamment à s'ancrer dans la maçonnerie.

Ce support comprend un pied surmonté d'une tige apte à recevoir un organe d'accrochage amovible, tel un anneau.

Ce type de dispositif est destiné exclusivement :
- soit à venir en applique sur la façade du bâtiment,
- soit à être noyé dans la maçonnerie lors de la construction.

Le principe de ce produit s'applique avec modification, également, aux dispositifs venant s'ancrer sous les toitures.

La modification principale apportée est la longueur de la tige mais également le mode de fabrication.

En effet, ce type de produit pour la toiture doit être fixé sur la charpente ou une dalle béton et doit dépasser de la toiture pour que l'extrémité soit accessible pour accrocher l'organe amovible.

Pour poser ces dispositifs, il faut retirer une partie de la couverture ou du bac acier afin de le fixer sur la charpente puis remettre en place une couverture afin de réaliser l'étanchéité du toit et de la tige.

Malgré toutes les précautions prises, on constate généralement des défauts d'étanchéité et également un affaiblissement de la couverture à cet endroit.

En effet, la découpe dans la toiture est d'une dimension non négligeable de l'ordre d'au moins trente centimètres sur trente centimètres ce qui reste important.

Ces produits sont réalisés en mécano-soudure, c'est à dire que l'on confectionne la tige par pliage d'une feuille de métal ou on utilise un profilé de section carrée et cette tige est rapportée par soudure sur le support avec éventuellement des goussets pour compléter la soudure.

Il est connu que l'opération de soudure modifie localement les propriétés du métal ce qui peut nuire à sa longévité.

Par ailleurs, le temps d'assemblage pénalise le prix de revient.

WO 0248480 divulgue un dispositif selon le préambule des revendications 1 et 2.

L'invention se propose d'apporter une solution.

A cet effet, l'invention a pour objet une toiture selon la revendication 1 et un procédé pour réaliser une telle toiture selon la revendication 2.

L'invention sera bien comprise à l'aide de la description ci-après faite à titre d'exemple non limitatif en regard du dessin ci-annexé qui représente schématiquement :
- figure 1 : coupe d'une toiture,
- figures 2 à 4 : différentes versions d'un dispositif de sécurité.

- En se reportant au dessin, on voit un dispositif 1 de sécurité comprenant un support 2 destiné à être monté sur une structure sous une couverture, ce support comprenant un pied 3 surmonté d'une tige 4 dont l'extrémité est destinée à dépasser de la toiture et à recevoir un organe 5 d'accrochage.

L'organe 5 d'accrochage est un anneau 5 monté amovible sur la tige.

Ce support est fixé, par exemple, par des boulons sur les poutrelles 6 notamment en acier qui supportent la couverture 7 ou le bac acier 7.

On voit notamment qu'il existe un espace entre le dessous de la toiture et la poutrelle précitée.

Selon l'invention, la tige 4 est reliée au pied 3 par un moyen 8 d'assemblage.

Par moyen d'assemblage, on comprendra un moyen d'assemblage du type démontable du type vis/écrou ou système à baïonnette (verrouillage par quart de tour) ou verrouillage rapide par des billes ou rouleaux qui se positionnent dans des gorges.

Ce type de montage est bien connu de l'homme du métier et ne sera pas décrit.

L'avantage de cette solution technique consiste dans le fait qu'elle permet de poser, par le dessous, les pieds 3 sur la structure résistante puis, postérieurement à la mise en place de la couverture, d'effectuer, dans la couverture, un trou 9 aux dimensions exactes de la section de la tige pour la mettre en place depuis l'extérieur.

En limitant la dimension du trou, on facilitera la mise en place d'une étanchéité.

Cela sera d'autant plus facile que la tige 4 sera de section circulaire.

Il suffira alors de placer une bague 10 d'étanchéité.

Compte tenu de la découpe relativement petite, la couverture ne sera pas affaiblie.

Le haut de la tige est équipé d'un guide 11 gouttes d'eau.

Ce guide 11 présente une face 11A inférieure en forme de cône de sorte que l'eau ruisselante tombera à distance de la tige, la dimension extérieure du guide étant supérieure à la section de la tige.

Comme on peut le voir, ce guide est présenté, dans une forme de réalisation, par une pièce massive (figure 2) venant s'emboîter sur le haut de la tige ou par un feuillard (figure 3).

Cela permet d'obtenir une assise relativement large lorsque le dispositif est utilisé avec une ligne de vie et d'améliorer la résistance.

Cette solution technique offre un avantage supplémentaire dans le mode de fabrication.

En effet, du fait d'un support en deux pièces, le pied peut être formé par forgeage à chaud et donc fournir un dispositif d'une résistance supérieure.

En effet, le forgeage à chaud permet de repousser la matière et donc de constituer le départ de la tige du support portant une fraction du moyen d'assemblage avec le reste de la tige.

Il s'agit d'une méthode de production économique.

Le support peut être perpendiculaire à l'axe de la tige ou parallèle (figure 4).

## Revendications

1. Toiture comprenant une structure résistante constituée par des poutrelles (6) surmontée d'une couverture (7) située à distance de cette structure, ladite structure étant équipée d'un dispositif de sécurité comprenant un support monté sur une sous-toiture, ce support comprenant un pied (3) posé par le dessous sur ladite structure résistante (6), ce pied étant surmonté d'une tige (4) et étant relié à la partie inférieure de celle-ci par un moyen d'assemblage (8) l'extrémité supérieure de la tige ou haut de tige dépassant de la toiture et comportant un organe d'accrochage (5) ; le dispositif comprenant une bague d'étanchéité (10), la toiture étant **caractérisée en ce que** :
- l'organe d'accrochage est un anneau (5) monté amovible sur la dite extrémité supérieure de la tige (4),
- le haut de la tige (4) est équipé d'un guide gouttes d'eau (11),
- la dite couverture (7) présente un trou (9) aux dimensions exactes de la section de la tige pour la mettre en place depuis l'extérieur, et **en ce que** ledit moyen d'assemblage (8) entre le pied et la partie inférieure de la tige est un moyen d'assemblage du type démontable.

2. Procédé pour réaliser une toiture selon la revendication 1, munie d'un dispositif de sécurité, ce dispositif de sécurité comprenant un support comprenant un pied (3) surmonté d'une tige (4) et relié à la partie inférieure de celle-ci, la longueur de la tige (4) étant choisie pour que l'extrémité supérieure de celle ci dépasse de la toiture, cette tige comprenant à son extrémité supérieure ou haut de la tige un organe d'accrochage (5), la dite toiture comprenant une structure résistante constituée par des poutrelles qui supportent une couverture (7), le dispositif comprenant une bague d'étanchéité (10), ce procédé étant **caractérisé en ce qu'**il comprend les étapes suivantes :
- on se munit d'un dispositif de sécurité comprenant un pied et une tige, dont la tige présente en partie inférieure, un moyen d'assemblage (8) du type démontable avec le pied,
- on pose le pied sur la structure résistante, par le dessous,
- on effectue dans la couverture, un trou (9) à la dimension exacte de la - section de la tige pour mettre en place la tige depuis l'extérieur,
- on met en place la tige de l'extérieur.

## Patentansprüche

1. Bedachung, aufweisend eine widerstandsfähige Struktur, die aus Balken (6) gebildet ist, die von einer Dachabdeckung (7) überragt ist, die von dieser Struktur entfernt angeordnet ist, wobei die Struktur mit einer Sicherheitsvorrichtung ausgestattet ist, aufweisend einen Träger, der auf einem Unterdach montiert ist, wobei dieser Träger einen Fuß (3) aufweist, der von der Unterseite auf die widerstandsfähige Struktur (6) angebracht ist, wobei dieser Fuß von einem Schaft (4) überragt ist und am unteren Abschnitt von diesem durch ein Verbindungsmittel (8) verbunden ist, wobei das obere Ende des Schaftes oder das Oberteil des Schaftes über die Bedachung hinausragt und ein Aufhängeorgan (5) aufweist; wobei die Vorrichtung einen Dichtungsring (10) aufweist, wobei die Bedachung **dadurch gekennzeichnet ist, dass**:
- das Aufhängeorgan (5) ein Ring ist, der abnehmbar auf dem oberen Ende des Schaftes (4) montiert ist,
- das Oberteil des Schaftes (4) mit einer Führung für Wassertropfen (11) ausgestattet ist,
- die Dachabdeckung (7) ein Loch (9) mit den genauen Abmessungen des Querschnitts des Schaftes aufweist, um ihn von der Außenseite zu installieren, und das Verbindungsmittel (8) zwischen dem Fuß und dem unteren Abschnitt des Schaftes ein Verbindungsmittel abnehmbarer Art ist.

2. Verfahren zum Herstellen einer Bedachung nach Anspruch 1, die mit einer Sicherheitsvorrichtung ausgestattet ist, wobei diese Sicherheitsvorrichtung einen Träger, aufweisend einen Fuß (3) aufweist, der von einem Schaft (4) überragt ist und mit dem unteren Abschnitt von diesem verbunden ist, wobei die Länge des Schaftes (4) derart gewählt ist, dass das obere Ende von diesem über die Bedachung hinausragt, wobei dieser Schaft an seinem oberen Ende oder Oberteil des Schaftes ein Aufhängeorgan (5) aufweist, wobei die Bedachung eine widerstandsfähige Struktur aufweist, die aus Balken gebildet ist, die eine Dachabdeckung (7) tragen, wobei die Vorrichtung einen Dichtungsring (10) aufweist, wobei dieses Verfahren **dadurch gekennzeichnet ist, dass** es die folgenden Schritte aufweist:
- Ausstatten mit einer Sicherheitsvorrichtung, aufweisend einen Fuß und einen Schaft, wobei der Schaft am unteren Abschnitt ein Verbindungsmittel (8) abnehmbarer Art mit einem Fuß aufweist,
- Anbringen des Fußes von der Unterseite auf eine widerstandsfähige Struktur,
- Erstellen eines Lochs (9) in der Dachabdeckung mit der genauen Abmessung des Querschnitts des Schaftes, um den Schaft von der Außenseite zu installieren,
- Installieren des Schaftes von der Außenseite.

## Claims

1. Roof comprising a resistant structure made up of girders (6) surmounted by a covering (7) disposed at a distance from this structure, said structure being equipped with a safety device comprising a support mounted on an underlay, this support comprising a base (3) fitted on said resistant structure (6) from underneath, this base being surmounted by a rod (4) and being connected to the bottom part thereof by a fitting means (8), the top end of the rod or rod top protruding beyond the roof and comprising a hooking member (5); the device comprising a sealing ring (10), the roof being **characterised in that** :
- the hooking member is a ring (5) detachably mounted on said top end of the rod (4),
- the top of the rod (4) is equipped with a guide for water droplets (11),
- said covering (7) has a hole (9) having the exact dimensions of the section of the rod to enable it to be fitted from the outside, and **in that** said fitting means (8) between the base and the bottom part of the rod is a fitting means of the removable type.

2. Method of building a roof as claimed in claim 1, equipped with a safety device, this safety device comprising a support comprising a base (3) surmounted by a rod (4) and connected to the bottom part thereof, the length of the rod (4) being selected so that the top end thereof protrudes beyond the roof, this rod comprising a hooking member (5) at its top end or rod top, said roof comprising a resistant structure made up of girders supporting a covering (7), the device comprising a sealing ring (10), this method being **characterised in that** it comprises the following steps:
- a safety device comprising a base and a rod is used, the rod of which has a fitting means (8) at the bottom part, of the type which can be removably fitted to the base,
- the base is fitted on the resistant structure from underneath,
- a hole (9) having the exact dimension of the section of the rod is made in the covering for fitting the rod from the outside,
- the rod is fitted from the outside.
